# EUROPÄISCHE PATENTSCHRIFT

(11) **EP 3 551 380 B1**
(45) Veröffentlichungstag und Bekanntmachung des Hinweises auf die Patenterteilung: **04.01.2023**
(21) Anmeldenummer: 17805185.0
(22) Anmeldetag: 28.11.2017
(51) Int. Cl.: B24B 55/05, B24B 55/10

(54) **STAUBHAUBE FÜR EINEN TRENNSCHLEIFER**
DUST HOOD FOR AN ANGLE GRINDER
CAPOT ANTI-POUSSIÈRE POUR UNE TRONÇONNEUSE

(30) Priorität: 06.12.2016 EP 16202347
(43) Veröffentlichungstag der Anmeldung: 16.10.2019
(73) Patentinhaber: Hilti Aktiengesellschaft, 9494 Schaan (LI)
(72) Erfinder: OHLENDORF, Oliver, 86899 Landsberg (DE)
(74) Vertreter: Hilti Aktiengesellschaft Corporate Intellectual Property
(86) Internationale Anmeldenummer: PCT/EP2017/080601
(87) Internationale Veröffentlichungsnummer: WO 2018/104103

(56) Entgegenhaltungen:
- DE-U1-202015 006 749
- JP-A- 2013 173 232
- US-A1- 2010 313 867

## Beschreibung

Die vorliegende Erfindung betrifft eine Staubhaube für ein mit einem Getriebehals zur Befestigung der Staubhaube ausgestatteten Schleifgerät. Die Staubhaube ist ausgestattet mit einem Haubenkörper zum zumindest abschnittsweisen Abdecken einer kreisförmigen Schleifscheibe und mit einem Absauganschluss über den ein Untergrundabtrag aus dem Haubenkörper abgesaugt werden kann. Im Haubenkörper ist ein mit dem Absauganschluss verbundener Hauptabsaugkanal ausgebildet, der sich tangential zur Schleifscheibe erstreckt und auf einer Anschlussseite des Haubenkörpers befindlich ist.

Staubhauben der eingangs genannten Art sind grundsätzlich aus dem Stand der Technik bekannt. Sie dienen der Vermeidung einer Staubausbreitung bei Trennarbeiten, um die Gesundheit eines Benutzers des Trennschleifers zu schützen. Beispielsweise wird in der JP 2013 173 232 A ein Verfahren zum Schneiden von armiertem Beton offenbart. Das Dokument JP 2013 173 232 A offenbart ebenso den Oberbegriff des Anspruchs 1.

Es ist Aufgabe der vorliegenden Erfindung, eine Staubhaube bereitzustellen, die ein verbessertes Absaugverhalten bietet.

Die Aufgabe wird gemäß Anspruch 1 dadurch gelöst, dass in einer der Anschlussseitige gegenüberliegenden Rückseite des Haubenkörpers eine Einströmöffnung ausgebildet ist, über die im Trennbetrieb Umgebungsluft in den Haubenkörper einströmen kann.

Die Erfindung schließt die Erkenntnis ein, dass Staubhauben des Standes der Technik zwar bereits ein vergleichsweise gutes Absaugverhalten aufweisen, dennoch eine deutliche Reduktion der Feinstaubkonzentration wünschenswert ist. Es wurde nämlich erkannt, dass Staubhauben des Standes der Technik auf der Rückseite des Haubenkörpers Feinstaub emittieren, da ein Untergrundabtrag (Feinstaub) typischerweise durch den Hauptabsaugkanal nicht gänzlich erfasst und abtransportiert wird. Unter Rückseite des Haubenkörpers ist im Rahmen der vorliegenden Erfindung die Seite des Haubenkörpers zu verstehen, an der die kreisförmige Trennscheibe, bezogen auf die Rotationsrichtung der Trennscheibe, in den zu trennenden Untergrund eintaucht.

Die Anschlussseite und die Rückseite können, bezogen auf eine Teilebene, gegenüberliegend sein, wobei die Teilebene vorzugsweise aufgespannt wird durch die Rotationsachse der Trennscheibe und eine Gerade, die parallel zum sich tangential zur Trennscheibe erstreckenden Hauptabsaugkanal verläuft.

Dadurch, dass an der Rückseite des Haubenkörpers eine Einströmöffnung ausgebildet ist, wird im Trennbetrieb eine Spülströmung erzeugt, über die ein Untergrundabtrag, der nicht im Hauptabsaugkanal erfasst wurde, einer hinteren "Back-flow"-Strömung zugeführt werden und durch eine dort vorherrschende hohe Strömungsgeschwindigkeit dem Hauptabsaugkanal zugeführt werden kann. Dadurch kann eine Staubbelastung des Benutzers des Schleifgeräts deutlich reduziert werden. Zudem wurde, insbesondere bei Diamant-Trennscheiben, beobachtet, dass aufgrund der erfindungsgemäß angeordneten Einströmöffnung auch ein optimiertes Kühlverhalten erzeugt wird, was zum einen eine erhöhte Schnittgeschwindigkeit, zum anderen eine erhöhte Werkzeugstandzeit ermöglicht. Durch die besagten "Back-flow"-Strömung, die durch die Einströmöffnung ermöglicht wird, wird die im Untergrund erzeugte Schnittfuge im Trennbetrieb nahezu staubfrei gehalten.

Als weiterer Vorteil hat sich gezeigt, dass die erfindungsgemäße Staubhaube deutlich schmaler ausgebildet werden kann, als Staubhauben des Standes der Technik.

Es hat sich als vorteilhaft herausgestellt, wenn die Einströmöffnung zusätzlich zu einer Scheibenaustrittsöffnung des Haubenkörpers vorgesehen ist. Eine Scheibenaustrittsöffnung des Haubenkörpers meint die Öffnung des Haubenkörpers an dem die kreisförmige Trennscheibe für den Trennbetrieb über den Haubenkörper hinaus ragt. Die erfindungsgemäße Einströmöffnung ist von dieser Scheibenaustrittsöffnung verschieden. Dies hat den Vorteil, dass die verbesserte Absaugleistung auch bei maximal in den Untergrund eingetauchter Trennscheibe erreicht wird (Vollschnitt).

Erfindungsgemäß ist die Einströmöffnung als Schlitz ausgebildet. Der Schlitz kann den Haubenkörper, bezogen auf die Trennscheibe, in Radialrichtung eröffnen. Alternativ oder zusätzlich kann die Einströmöffnung den Haubenkörper, bezogen auf die Trennscheibe, in axialer Richtung eröffnen.

Es hat sich als vorteilhaft herausgestellt, wenn die als Schlitz ausgebildete Einströmöffnung in einer Scheibenebene der Trennscheibe liegt. Ebenfalls vorteilhaft ist die Einströmöffnung an einer Stirnseite des Haubenkörpers ausgebildet.

Die Einströmöffnung definiert erfindungsgemäß einen Kreissektor mit höchstens 30 Grad, wobei der Kreissektor auf die Rotationsrichtung der Trennscheibe entlang einer Stirnseite des Haubenkörpers bezogen ist.

In einer weiteren bevorzugten Ausgestaltung ist eine Breite der Einströmöffnung höchstens halb so groß wie eine Haubenkörperbreite auf der Rückseite des Haubenkörpers. Vorzugsweise sind die Breiten in Axialrichtung bestimmt.

Es hat sich als vorteilhaft herausgestellt, wenn der Hauptabsaugkanal durch einen Haubensteg in zwei Saugkammern unterteilt wird, die vorzugsweise symmetrisch zueinander sind. Der Haubensteg kann in einer Scheibenebene der Trennscheibe liegen.

Die Aufgabe wird ebenfalls gelöst durch einen Trennschleifer, insbesondere DiamantTrennschleifer, mit einem Getriebehals und mit einer Staubhaube der vorbeschriebenen Art, wobei die Staubhaube am Getriebehals angeordnet bzw. anzuordnen ist.

Weitere Vorteile ergeben sich aus der folgenden Figurenbeschreibung. In den Figuren sind verschiedene Ausführungsbeispiele der vorliegenden Erfindung dargestellt.

In den Figuren sind gleiche und gleichartige Komponenten mit gleichen Bezugszeichen beziffert. Es zeigen:
- Fig. 1: ein Schleifgerät an dem eine Staubhaube gemäß eines bevorzugten Ausführungsbeispiels der Erfindung angeordnet ist;
- Fig. 2: eine perspektivische Darstellung der Staubhaube der Fig. 1;
- Fig. 3: eine schematische Schnittdarstellung des Ausführungsbeispiels der Figuren 1 und 2 zur Verdeutlichung der Strömungsverhältnisse; und
- Fig. 4: eine Schnittdarstellung durch das Ausführungsbeispiel der Figuren 1 bis 3 zum Zwecke weiterer konstruktiver Erläuterungen.

### Ausführungsbeispiele:

Fig. 1 zeigt eine erfindungsgemäße Staubhaube 100, die an einem Trennschleifer 200 angeordnet ist. Dafür weist der Trennschleifer 200 einen Getriebehals 210 auf, an dem die Staubhaube 100 befestigt ist.

Die Staubhaube 100 ist ausgestattet mit einem Haubenkörper 10 zum zumindest abschnittsweisen Abdecken einer kreisförmigen Trennscheibe 220. Die Trennscheibe 220 ist auf einer Antriebsspindel 230 des Trennschleifers 200 montiert bzw. zu montieren.

Die Staubhaube 100 weist auch einen Absauganschluss 40 auf, über den ein Untergrundabtrag (vgl. Fig. 3 Untergrundabtrag S) aus dem Haubenkörper 10 abgesaugt werden kann. Der Absauganschluss 40 ist mit einem Hauptabsaugkanal 50 verbunden, der im Haubenkörper 10 ausgebildet ist. Der Hauptabsaugkanal 50 erstreckt sich in tangentialer Richtung T zur Trennscheibe 220 und ist auf einer Anschlussseite AS des Haubenkörpers 10 befindlich.

In einer der Anschlussseite AS gegenüberliegende Rückseite RS des Haubenkörpers 10 ist eine Einströmöffnung 60 ausgebildet, über die im Trennbetrieb Umgebungsluft (vgl. Fig. 3 Umgebungsluft UL) in den Haubenkörper 10 einströmen kann.

Die Anschlussseite AS und die Rückseite RS sind bezogen auf eine Teilebene TE gegenüberliegend. Die Teilebene TE ist aufgespannt durch die Rotationsachse RA der Trennscheibe 220 und eine Gerade G, die parallel zum sich tangential zur Trennscheibe 220 erstreckenden Hauptabsaugkanal 50 verläuft.

Wie der Fig. 1 entnommen werden kann, ist die Einströmöffnung 60 zusätzlich zu einer Scheibenaustrittsöffnung 70 des Haubenkörpers 10 vorgesehen. Mit anderen Worten ist die kreisförmige Trennscheibe 220, abgesehen von ihrem Anteil im Bereich der Scheibenaustrittsöffnung 70 vollständig eingehaust. Bezogen auf die Radialrichtung RR tritt die kreisförmige Trennscheibe 220 nicht aus der Einströmöffnung 60 an der Rückseite RS des Haubenkörpers heraus.

Wie ebenfalls der Fig. 1 entnommen werden kann, ist die Einströmöffnung 60 als Schlitz ausgebildet, der den Haubenkörper 10, bezogen auf die Trennscheibe 220, in Radialrichtung RR eröffnet. Dabei liegt die als Schlitz ausgebildete Einströmöffnung 60 zumindest teilweise in einer Scheibenebene SE der Trennscheibe 220 (in Fig. 1 dargestellt durch den Normalen-Pfeil der Scheibenebene SE).

Wie aus der Fig. 1 ebenfalls gut zu erkennen ist, ist die Einströmöffnung 60, die als Schlitz ausgebildet ist, an einer Stirnseite 15 des Haubenkörpers 10 ausgebildet.

Der Hauptabsaugkanal 50 ist ferner durch einen Haubensteg 20 in zwei Saugkammern 30, 30' unterteilt, die im vorliegend dargestellten Ausführungsbeispiel symmetrisch zueinander sind. Der Haubensteg 20 liegt in der Scheibenebene SE der Trennscheibe 220.

In Fig. 2 ist die Staubhaube der Fig. 1 in perspektivischer Darstellung gezeigt. Die als Schlitz ausgebildete und an der Rückseite RS des Haubenkörpers 10 angeordnete Einströmöffnung 60 ist gut zu erkennen. Die in Fig. 2 gestrichelt angedeutete kreisförmige Trennscheibe 220 ist maximal in den Untergrund U eingetaucht. Mit anderen Worten steht die Scheibenaustrittsöffnung 70 des Haubenkörpers 10 auf dem Untergrund U auf. Die zusätzlich zur Scheibenaustrittsöffnung 70 vorgesehene Einströmöffnung 60 erlaubt im Trennbetrieb das Einströmen von Umgebungsluft UL in den Haubenkörper 10.

Wie der Fig. 2 entnommen werden kann, ist eine Breite BS der Einströmöffnung 60 höchstens halb so groß wie eine Haubenkörperbreite BH auf der Rückseite RS des Haubenkörpers 10. Die Breite BS und die Haubenkörperbreite BH sind jeweils auf die Axialrichtung AR bezogen.

Fig. 3 zeigt nunmehr eine Schnittdarstellung der Staubhaube 100 der Fig. 2, die im Vollschnitt befindlich ist. Wie der Fig. 3 entnommen werden kann, ist dabei die kreisförmige Trennscheibe 220 maximal in den Untergrund U eingetaucht. Die Trennscheibe 220 befindet sich im Trennbetrieb, wird daher in Rotationsrichtung R angetrieben, gleichzeitig wird über den Absauganschluss 40 eine Absaugleistung bereitgestellt.

Im in Fig. 3 gezeigten Trennbetrieb wird ein Untergrundabtrag S, der vom Untergrund U stammt, über den sich tangential zur Trennscheibe 220 erstreckenden Hauptabsaugkanal 50 und dem Absauganschluss 40 abgesaugt. Der größte Anteil der abgesaugten Luft verläuft dabei über einen Primärströmungspfad PP, der in Fig. 3 in Form von durchgezogenen bepfeilten Linien dargestellt ist. Entlang des Primärströmungspfads PP wird Luft mit hoher Partikelkonzentration über den Hauptabsaugkanal 50 in Richtung des Absauganschlusses 40 befördert. Ein Teil des Primärströmungspfads PP verläuft dabei durch die erfindungsgemäß an der Rückseite RS des Haubenkörpers 10 ausgebildeten Einströmöffnung 60. Dies ist in Fig. 3 durch die in die Einströmöffnung 60 eintretende Umgebungsluft UL dargestellt.

Durch die Einströmöffnung 60 wird weiterhin ein Sekundärströmungspfad SK induziert, in Fig. 3 durch die gestrichelte und bepfeilte Linie dargestellt, der durch einen Sekundärströmungsbereich SB strömt. Der Sekundärströmungsbereich ist definiert durch den Luftspalt zwischen Stirnseite 15 des Haubenkörpers 20 sowie dem äußeren Umfang der kreisförmigen Trennscheibe 220. In diesem Sekundärströmungsbereich SB wird durch das Antreiben der kreisförmigen Trennscheibe 220 in Rotationsrichtung R ein Wirbelfeld erzeugt, in dem eine vergleichsweise geringe Konzentration von Untergrundabtrag S vorherrscht.

Wie durch den gestrichelten Pfeil in Fig. 3 angedeutet ist, wird der Sekundärströmungspfad SK beim Verlassen des Sekundärströmungsbereichs SB, genauer gesagt im Bereich der Einströmöffnung 60, auf den Primärströmungspfad PP geführt. Auf diese Art und Weise kann Untergrundabtrag S, der nicht durch den ursprünglichen Primärströmungspfad PP in Richtung des Absauganschlusses 40 abgesaugt wurde nunmehr "eingesammelt" und abgesaugt werden. Im Gegensatz zu Staubhauben des Standes der Technik wird somit ein Entweichen "verlorener" Partikel wirksam vermieden. Dies verbessert, wie bereits eingangs erwähnt, die Kühlung der Trennscheibe 220 und ermöglicht höherer Schnittgeschwindigkeiten, bzw. Werkzeugstandzeiten.

Fig. 4 zeigt schließlich die Staubhaube 100 der Fig. 3, wobei Strömungspfade nicht eingezeichnet sind. Wie der Fig. 4 entnommen werden kann, ist die als Schlitz ausgebildete Einströmöffnung 60 auf einer Rückseite RS des Haubenkörpers 10 ausgebildet. Die Rückseite RS liegt, bezogen auf die Teilebene TE, gegenüber der Anschlussseite AS. Wie ebenfalls der Fig. 4 entnommen werden kann, ist die Einströmöffnung 60, bezogen auf die Rotationsrichtung R der Trennscheibe 220 und entlang der Stirnseite 15 des Haubenkörpers 10, durch einen Kreissektor KS mit höchstens 30 Grad begrenzt.

### Bezugszeichenliste

- 10: Haubenkörper
- 15: Stirnseite
- 20: Haubensteg
- 30,30': Saugkammer
- 40: Absauganschluss
- 50: Hauptabsaugkanal
- 60: Einströmöffnung
- 70: Scheibenaustrittsöffnung
- 100: Staubhaube
- 200: Trennschleifer
- 210: Getriebehals
- 220: Trennscheibe
- 230: Antriebsspindel
- AR: Axialrichtung
- AS: Anschlussseite
- BS: Breite der Einströmöffnung
- BH: Haubenkörperbreite
- G: Gerade
- KS: Kreissektor
- PP: Primärströmungspfad
- SB: Sekundärströmungsbereich
- SK: Sekundärströmungspfad
- R: Rotationsrichtung
- RA: Rotationsachse
- RS: Rückseite
- RR: Radialrichtung
- S: Untergrundabtrag
- SE: Scheibenebene
- T: Tangentialrichtung
- TE: Teilebene
- U: Untergrund
- UL: Umgebungsluft

## Patentansprüche

1. Staubhaube (100) für ein mit einem Getriebehals (210) zur Befestigung der Staubhaube (100) ausgestattetem Trennschleifer (200), mit einem Haubenkörper (10) zum zumindest abschnittsweisen Abdecken einer kreisförmigen Trennscheibe (220), und mit einem Absauganschluss (40) über den ein Untergrundabtrag (S) aus dem Haubenkörper (10) abgesaugt werden kann, wobei im Haubenkörper (10) ein mit dem Absauganschluss (40) verbundener Hauptabsaugkanal (50) ausgebildet ist, der sich tangential zur Trennscheibe (220) erstreckt und auf einer Anschlussseite (AS) des Haubenkörpers (10) befindlich ist, **dadurch gekennzeichnet, dass** in einer der Anschlussseite (AS) gegenüberliegenden Rückseite (RS) des Haubenkörpers (10) eine Einströmöffnung (60) ausgebildet ist, über die im Trennbetrieb Umgebungsluft (UL) in den Haubenkörper (10) einströmen kann, wobei die Einströmöffnung (60) als Schlitz ausgebildet ist und bezogen auf die Rotationsrichtung (R) der Trennscheibe (220) und entlang einer Stirnseite (15) des Haubenkörpers (10), einen Kreissektor (KS) mit höchstens 30 Grad definiert.

2. Staubhaube (100) nach Anspruch 1,
**dadurch gekennzeichnet, dass** die Einströmöffnung (60) zusätzlich zu einer Scheibenaustrittsöffnung (70) des Haubenkörpers (10) vorgesehen ist.

3. Staubhaube (100) nach Anspruch 1 oder 2,
**dadurch gekennzeichnet, dass** der die Einströmöffnung (60) bildende Schlitz den Haubenkörper (10), bezogen auf die Trennscheibe (220), in Radialrichtung (RR) eröffnet.

4. Staubhaube (100) nach Anspruch 3,
**dadurch gekennzeichnet, dass** die als Schlitz ausgebildete Einströmöffnung (60) in einer Scheibenebene (SE) der Trennscheibe (220) liegt.

5. Staubhaube (100) nach einem der vorangehenden Ansprüche,
**dadurch gekennzeichnet, dass** die Einströmöffnung (60) an einer Stirnseite (15) des Haubenkörpers (10) ausgebildet ist.

6. Staubhaube (100) nach Anspruch 1 oder 2,
**dadurch gekennzeichnet, dass** die Einströmöffnung (60), bezogen auf die Trennscheibe (220) axial im Haubenkörper (10) ausgebildet ist.

7. Staubhaube (100) nach einem der vorangehenden Ansprüche,
**dadurch gekennzeichnet, dass** eine Breite (BS) der Einströmöffnung (60) höchstens halb so groß ist wie eine Haubenkörperbreite (BH) auf der Rückseite (RS) des Haubenkörpers (10), wobei die Breiten (BS, BH) in Axialrichtung (AR) bestimmt sind.

8. Staubhaube (100) nach einem der vorangehenden Ansprüche,
**dadurch gekennzeichnet, dass** der Hauptabsaugkanal (50) durch einen Haubensteg (20) in zwei Saugkammern (30, 30') unterteilt wird, die vorzugsweise symmetrisch zueinander sind.

9. Staubhaube (100) nach Anspruch 7,
**dadurch gekennzeichnet, dass** der Haubensteg (20) in einer Scheibenebene (SE) der Trennscheibe (220) liegt.

10. Staubhaube (100) nach einem der vorangehenden Ansprüche,
**dadurch gekennzeichnet, dass** die Anschlussseite (AS) und die Rückseite (RS) bezogen auf eine Teilebene (TE) gegenüberliegend sind, wobei die Teilebene (TE) aufgespannt wird durch die Rotationsachse (RA) der Trennscheibe (220) und eine Gerade (G), die parallel zum sich tangential zur Trennscheibe (220) erstreckenden Hauptabsaugkanal (50) verläuft.

11. Trennschleifer (200), insbesondere Diamanttrennschleifer, mit einem Getriebehals (210) und mit einer Staubhaube (100) nach einen der vorangehenden Ansprüche, wobei die Staubhaube (100) am Getriebehals (210) angeordnet bzw. anzuordnen ist.

## Claims

1. Dust hood (100) for a cut-off grinder (200) equipped with a gear neck (210) for fastening the dust hood (100), having a hood body (10) for at least partially covering a circular cut-off wheel (220), and having an extraction port (40) via which abrasively removed substrate (S) can be extracted from the hood body (10), wherein, in the hood body (10), a main extraction duct (50) connected to the extraction port (40) is formed, said main extraction duct (50) extending tangentially to the cut-off wheel (220) and being located on a connection side (AS) of the hood body (10),
**characterized in that**, in a rear side (RS) of the hood body (10) opposite to the connection side (AS), an inflow opening (60) is formed, via which ambient air (UL) can flow into the hood body (10) during cutting operation, wherein the inflow opening (60) is in the form of a slot and, with regard to the direction of rotation (R) of the cut-off wheel (220) and along an end face (15) of the hood body (10), defines a circle segment (KS) of at most 30 degrees.

2. Dust hood (100) according to Claim 1,
**characterized in that** the inflow opening (60) is provided in addition to a wheel outlet opening (70) of the hood body (10).

3. Dust hood (100) according to Claim 1 or 2,
**characterized in that** the slot forming the inflow opening (60) opens up the hood body (10), with regard to the cut-off wheel (220), in a radial direction (RR).

4. Dust hood (100) according to Claim 3,
**characterized in that** the inflow opening (60) in the form of a slot lies in a wheel plane (SE) of the cut-off wheel (220).

5. Dust hood (100) according to one of the preceding claims,
**characterized in that** the inflow opening (60) is formed in an end face (15) of the hood body (10).

6. Dust hood (100) according to Claim 1 or 2,
**characterized in that** the inflow opening (60), with regard to the cut-off wheel (220), is formed axially in the hood body (10).

7. Dust hood (100) according to one of the preceding claims,
**characterized in that** a width (BS) of the inflow opening (60) is at most half the size of a hood-body width (BH) on the rear side (RS) of the hood body (10), wherein the widths (BS, BH) are determined in the axial direction (AR).

8. Dust hood (100) according to one of the preceding claims,
**characterized in that** the main extraction duct (50) is subdivided by a hood bar (20) into two suction chambers (30, 30') which are preferably symmetric to one another.

9. Dust hood (100) according to Claim 7,
**characterized in that** the hood bar (20) lies in a wheel plane (SE) of the cut-off wheel (220).

10. Dust hood (100) according to one of the preceding claims,
**characterized in that** the connection side (AS) and the rear side (RS) are on opposite sides with regard to a dividing plane (TE), wherein the dividing plane (TE) is defined by the axis of rotation (RA) of the cut-off wheel (220) and a straight line (G) which extends parallel to the main extraction duct (50) extending tangentially to the cut-off wheel (220).

11. Cut-off grinder (200), in particular diamond cut-off grinder, having a gear neck (210) and having a dust hood (100) according to one of the preceding claims, wherein the dust hood (100) is arranged or intended to be arranged on the gear neck (210).

## Revendications

1. Collecteur de poussière (100) pour une meuleuse d'angle (200) équipée d'un col de transmission (210) pour la fixation du collecteur de poussière (100), avec un corps de collecteur (10) pour recouvrir au moins par sections un disque de coupe circulaire (220), et avec un raccord d'aspiration (40) par l'intermédiaire duquel une matière enlevée du substrat (S) peut être aspirée hors du corps de collecteur (10), un canal d'aspiration principal (50) relié au raccord d'aspiration (40) étant réalisé dans le corps de collecteur (10), lequel canal s'étend tangentiellement au disque de coupe (220) et se trouve sur un côté de raccordement (AS) du corps de collecteur (10),
**caractérisé en ce qu'**une ouverture d'entrée (60) est réalisée dans un côté arrière (RS) du corps de collecteur (10) opposé au côté de raccordement (AS), par l'intermédiaire de laquelle l'air ambiant (UL) peut entrer dans le corps de collecteur (10) en mode de coupe, l'ouverture d'entrée (60) étant réalisée sous forme de fente et définissant, par rapport à la direction de rotation (R) du disque de coupe (220) et le long d'un côté frontal (15) du corps de collecteur (10), un secteur de cercle (KS) d'au plus 30 degrés.

2. Collecteur de poussière (100) selon la revendication 1,
**caractérisé en ce que** l'ouverture d'entrée (60) est prévue en plus d'une ouverture de sortie de disque (70) du corps de collecteur (10).

3. Collecteur de poussière (100) selon la revendication 1 ou 2,
**caractérisé en ce que** la fente formant l'ouverture d'entrée (60) ouvre le corps de collecteur (10) dans la direction radiale (RR) par rapport au disque de coupe (220).

4. Collecteur de poussière (100) selon la revendication 3,
**caractérisé en ce que** l'ouverture d'entrée (60) réalisée sous forme de fente se situe dans un plan de disque (SE) du disque de coupe (220).

5. Collecteur de poussière (100) selon l'une quelconque des revendications précédentes,
**caractérisé en ce que** l'ouverture d'entrée (60) est réalisée sur un côté frontal (15) du corps de collecteur (10).

6. Collecteur de poussière (100) selon la revendication 1 ou 2,
**caractérisé en ce que** l'ouverture d'entrée (60) est réalisée axialement dans le corps de collecteur (10) par rapport au disque de coupe (220).

7. Collecteur de poussière (100) selon l'une quelconque des revendications précédentes,
**caractérisé en ce qu'**une largeur (BS) de l'ouverture d'entrée (60) est au moins deux fois plus petite qu'une largeur de corps de collecteur (BH) sur le côté arrière (RS) du corps de collecteur (10), les largeurs (BS, BH) étant déterminées dans la direction axiale (AR).

8. Collecteur de poussière (100) selon l'une quelconque des revendications précédentes,
**caractérisé en ce que** le canal d'aspiration principal (50) est divisé par une entretoise de collecteur (20) en deux chambres d'aspiration (30, 30'), qui sont de préférence symétriques l'une par rapport à l'autre.

9. Collecteur de poussière (100) selon la revendication 7,
**caractérisé en ce que** l'entretoise de capot (20) est située dans un plan de disque (SE) du disque de coupe (220).

10. Collecteur de poussière (100) selon l'une quelconque des revendications précédentes,
**caractérisé en ce que** le côté de raccordement (AS) et le côté arrière (RS) sont opposés par rapport à un plan partiel (TE), le plan partiel (TE) étant défini par l'axe de rotation (RA) du disque de coupe (220) et une droite (G) qui est parallèle au canal d'aspiration principal (50) s'étendant tangentiellement au disque de coupe (220).

11. Meuleuse d'angle (200), notamment meuleuse d'angle à diamant, avec un col de transmission (210) et avec un collecteur de poussière (100) selon l'une quelconque des revendications précédentes, le collecteur de poussière (100) étant agencé ou à agencer sur le col de transmission (210).
